# FASCICULE DE BREVET EUROPEEN

(11) **EP 1 841 539 B1**
(45) Date de publication et mention de la délivrance du brevet: **19.11.2008**
(21) Numéro de dépôt: 05825612.4
(22) Date de dépôt: 19.12.2005
(51) Int. Cl.: B05B 11/00

(54) **DISTRIBUTEUR DE PRODUIT FLUIDE**
FLUIDPRODUKTSPENDER
FLUID PRODUCT DISPENSER

(30) Priorité: 23.12.2004 FR 0453173
(43) Date de publication de la demande: 10.10.2007
(73) Titulaire: Valois SAS, 27110 Le Neubourg (FR)
(72) Inventeur: CORNET, Gérard, F-78270 Blaru (FR); GARCIA, Firmin, F-27000 Evreux (FR)
(74) Mandataire: CAPRI
(86) Numéro de dépôt international: PCT/FR2005/051102
(87) Numéro de publication internationale: WO 2006/070148

(56) Documents cités:
- FR-A- 2 756 546
- US-A- 3 129 854
- US-B1- 6 189 741

## Description

La présente invention concerne un distributeur de produit fluide comprenant un réservoir de produit fluide destiné à contenir du produit fluide ainsi qu'un organe de distribution tel qu'une pompe ou une valve. Le réservoir comprend une ouverture, généralement sous la forme d'un col, définissant un bord supérieur externe et un bord inférieur interne. La pompe ou la valve est fixée dans l'ouverture en prenant en général appui sur le bord supérieur externe, éventuellement par l'intermédiaire d'un joint de col. La pompe ou la valve est du type à actionnement manuel, par exemple à l'aide d'un doigt. De tels distributeurs sont fréquemment utilisés dans le domaine de la parfumerie, de la cosmétique ou encore de la pharmacie pour distribuer des produits fluides divers de consistance variable.

La contrefaçon de tels distributeurs est un fléau majeur, notamment dans le domaine de la parfumerie. Outre la contrefaçon pure et simple, la falsification est une autre forme d'atteinte aux droits du fabricant ou du créateur initial. Un type de falsification maintenant courant consiste à démonter le distributeur pour récupérer soit le réservoir et/ou l'organe de distribution, soit le produit fluide, en l'occurrence le parfum. Ensuite, le réservoir peut être rempli d'un autre produit fluide qui ne correspond pas à celui du réservoir, ou de manière similaire, le véritable produit fluide peut être conditionné dans un autre réservoir éventuellement avec un autre organe de distribution. Dans les deux cas, cela nécessite le démontage du distributeur, et notamment le retrait de la pompe ou de la valve, c'est-à-dire sa désolidarisation du réservoir.

Généralement, la pompe ou valve est fixée sur ou dans un col formé par le réservoir à l'aide de moyens de fixation, par exemple sous la forme d'une bague de fixation.

Les documents US 3 129 854 A, US 6 189 741 B et FR 2 756 546 A divulguent des distributeurs ayant des moyens d'anti-fabrication.

La présente invention a ainsi pour but d'empêcher, ou au moins de rendre plus difficile, la falsification de tels distributeurs de produit fluide. A cet effet, un but de l'invention est de détruire ou de rendre inutilisable le produit fluide contenu dans le réservoir en cas de tentative de retrait de la pompe ou de la valve du réservoir, notamment après retrait des moyens de fixation. Un autre but de l'invention est de rendre la pompe ou la valve indémontable ou très difficile à démonter, même en cas de retrait ou de destruction des moyens de fixation.

Pour atteindre ces buts, la présente invention prévoit des moyens d'anti-falsification distincts des moyens de fixation et solidaires de l'organe de distribution, les moyens d'anti-falsification venant en contact avec le bord interne en cas de tentative de retrait de l'organe de distribution hors de l'ouverture, les moyens d'anti-falsification étant solidaires d'un élément de support engagé autour de l'organe de distribution et pourvu de moyens d'identification, avantageusement du type RFiD. Avantageusement, le réservoir comprend un col qui fait saillie à partir d'un épaulement, le col définissant l'ouverture avec le bord interne formé au niveau de la jonction du col et de l'épaulement à l'intérieur du réservoir, le bord interne présentant un diamètre supérieur à celui de l'ouverture, le col définissant une paroi interne reliant les deux bords ensemble. Avantageusement, les moyens d'anti-falsification comprennent des moyens de butée aptes à venir en contact de butée contre le bord interne, lesdits moyens de butée étant déployables entre une position d'introduction dans laquelle ils sont insérables à travers l'ouverture et une position déployée dans laquelle ils s'étendent dans le réservoir en dessous du bord interne de manière à pouvoir venir en contact dudit bord interne en cas de retrait de l'organe de distribution hors de l'ouverture. Les moyens de butée ne sont pas nécessairement en contact du bord interne en position déployée. Ils peuvent en effet rester à distance, tout en définissant un diamètre externe supérieur à celui de l'ouverture.

Un principe de la présente invention est de se servir de la mise en butée des moyens de butée contre le bord interne du réservoir pour générer ou engendrer une ou plusieurs réactions qui permettront de rendre le distributeur plus difficile à falsifier. Les moyens de butée peuvent venir en contact appuyé contre le bord interne, notamment lorsque les moyens de fixation ont été préalablement retirés.

Selon un mode de réalisation, les moyens de butée sont élastiquement déformables de manière à revenir dans une position de repos qui correspond à la position déployée. Avantageusement, les moyens de butée comprennent une corolle élastiquement déformable qui pointe, en position de repos, radialement vers l'extérieur en direction du bord interne. L'élasticité de la corolle lui permet de passer par déformation élastique à travers l'ouverture restreinte du réservoir, de sorte que la corolle peut se déployer ensuite radialement vers l'extérieur dès qu'elle a passé le passage de l'ouverture. Ce déploiement se traduit bien entendu par une augmentation du diamètre externe de la corolle qui vient alors se loger juste en dessous du bord interne, sans être obligatoirement en contact de ce dernier.

Selon un autre mode de réalisation, les moyens de butée comprennent un matériau expansible en contact du produit fluide. Ainsi, le matériau expansible peut être introduit à travers l'ouverture du réservoir dans sa forme réduite ou non expansée. En revanche, dès qu'il va rentrer en contact avec le produit fluide, une réaction chimique va amener le matériau à se dilater ou à s'expanser de manière à augmenter son diamètre externe au-delà de celui de l'ouverture. L'expansion peut aussi être obtenue par d'autres moyens, notamment un rayonnement.

Selon un autre mode de réalisation de l'invention, les moyens d'anti-falsification comprennent une partie amovible en cas de contact appuyé avec le bord interne qui excède un seuil prédéterminé de sorte que la partie amovible se sépare de l'organe de distribution. Avantageusement, la partie amovible tombe librement dans le réservoir. Avantageusement, la séparation de la partie amovible libère une substance apte à réagir avec le produit fluide. Avantageusement, la séparation de la partie amovible dévoile une indication visuelle. La partie amovible peut constituer l'intégralité des moyens d'anti-falsification. La partie amovible peut même intégrer d'autres éléments procurant d'autres fonctions. Toutefois, c'est la séparation de la partie amovible de l'organe de distribution qui constitue des moyens d'indication ou de déclenchement qui permettront de remarquer très rapidement la falsification des distributeurs.

Selon un autre aspect de l'invention, les moyens d'anti-falsification bloquent l'organe de distribution dans l'ouverture. Dans ce cas, les moyens d'anti-falsification interdisent le retrait ou l'extraction de l'organe de distribution hors de l'ouverture, sans pour autant assurer en même temps la fixation de l'organe de distribution dans l'ouverture.

Selon l'invention, les moyens d'anti-falsification sont solidaires d'un élément de support engagé autour de l'organe de distribution. Cet élément de support est pourvu de moyens d'identification, avantageusement du type RFID. Ainsi, les moyens d'anti-falsification sont combinés à des moyens d'indentification sous la forme d'une pièce unitaire qui est avantageusement engagée ou fixée autour de l'organe de distribution, ou en variante fixée ou bloquée à l'intérieur de l'ouverture entre le bord supérieur et le bord inférieur. Un autre principe de l'invention est de réaliser une butée interne à l'intérieur du réservoir qui est indépendante du montage ou de la fixation de l'organe de distribution, de sorte que la butée est active lorsque l'on veut retirer l'organe de distribution de l'ouverture. En d'autres termes, l'organe de distribution ne participe avantageusement pas à la réalisation de la butée sous le bord interne du réservoir. En revanche, dès que l'on veut retirer l'organe de distribution de l'ouverture, les moyens d'anti-falsification viennent en butée contre le bord interne, ce qui, soit empêche le retrait de l'organe de distribution, soit amène une partie ou la totalité des moyens de falsification à se séparer de l'organe de distribution pour générer des réactions diverses permettant d'identifier très facilement la falsification du distributeur.

L'invention sera plus amplement décrite en référence aux dessins joints donnant à titre d'exemples non limitatifs plusieurs modes de réalisation de l'invention.

Sur les figures :
- la figure 1 est une vue en section transversale verticale à travers la partie supérieure d'un distributeur de produit fluide selon une première forme de réalisation qui ne fait pas partie de l'invention,
- la figure 2 est une vue similaire à la figure 1 pour un deuxième mode de réalisation selon l'invention,
- les figures 3a et 3b sont des vues similaires aux figures 1 et 2 pour un troisième mode de réalisation, respectivement en position initiale et en position expansée après réaction, et
- les figures 4, 5 et 6 sont des vues similaires aux figures précédentes pour des quatrième, cinquième et sixième modes de réalisation.

Dans les différentes figures utilisées pour illustrer la présente invention, les moyens d'anti-falsification selon l'invention ont été mis en oeuvre dans un distributeur de produit fluide classique dans les domaines de la parfumerie, de la cosmétique ou encore de la pharmacie. De manière tout à fait conventionnelle, un distributeur comprend un réservoir 2 et un organe de distribution 3.

Le réservoir 2 comprend un corps de réservoir 21 définissant un fond (non représenté) et une paroi latérale. A son extrémité supérieure, le corps 21 forme un épaulement 22 qui se prolonge avantageusement par un col saillant 23. Ce col 23 définit une ouverture 230 par laquelle l'intérieur du réservoir peut communiquer avec l'extérieur. L'intérieur du réservoir définit un volume utile 20 destiné à contenir du produit fluide. Ce volume utile peut être constant ou variable, selon la nature du corps 21. En effet, le corps 21 peut être réalisé en un matériau rigide ce qui conduit à un volume utile constant. En variante, le corps 21 peut être réalisé en une matière souple sous la forme d'une poche souple, ou d'un bidon déformable, et dans ce cas le volume utile du réservoir est variable. En général, que le corps de réservoir 21 soit rigide ou déformable, le col 23 est rigide, c'est-à-dire réalisé en un matériau indéformable. Dans la forme de réalisation représentée sur les figures, le réservoir 2 peut être réalisé en verre, en matière plastique rigide ou sensiblement rigide ou encore en métal. D'autres matériaux ne sont toutefois pas exclus. Le col 23 comprend un bord annulaire supérieur 25, une paroi interne 27 et un bord inférieur interne 26 qui se situe sensiblement au niveau de la jonction du col avec l'épaulement 22. Ce bord interne 26 est déjà situé à l'intérieur du volume utile 20 défini par le réservoir. La paroi interne 27 relie le bord supérieur 25 au bord intérieur 26. La paroi interne 27 présente une forme généralement cylindrique. Le col 23 définit également un renfort externe 24 qui se présente sous la forme d'un bourrelet périphérique qui fait saillie vers l'extérieur et qui définit ainsi un décrochement orienté vers le bas. Il s'agit là d'une conception tout à fait classique pour un réservoir conventionnel dans le domaine de la parfumerie, de la cosmétique ou de la pharmacie.

L'organe de distribution 3 comprend des moyens de distribution 30 qui peuvent se présenter sous la forme d'une pompe, d'une valve ou encore d'un système de bouchage quelconque. Les moyens de distribution 30 peuvent être manuels, électriques ou électroniques. Il peut être utilisé diverses technologies comme par exemple piézoélectrique ou ultrasonique. Sur les figures, les moyens de distribution 30 sont représentés très schématiquement, et il peut s'agir d'une pompe manuelle. Cette pompe 30 comprend un corps de pompe 300 de forme sensiblement cylindrique ou étagée. A son extrémité supérieure, le corps 300 peut former une collerette de maintien 302, alors qu'à son extrémité inférieure, le corps 300 peut se prolonger par un tube-plongeur 301 qui s'étend à l'intérieur du réservoir 2. Quelque soit la nature des moyens de distribution, ils doivent permettre le prélèvement de produit fluide à partir du réservoir et la distribution de ce produit fluide prélevé vers l'extérieur afin que l'utilisateur puisse l'appliquer sur une surface d'application ou le diffuser dans l'air.

La pompe 30 est pourvue de divers organes associés, tel que par exemple un poussoir 31 sur lequel on peut appuyer à l'aide d'un ou de plusieurs doigt(s) pour actionner la pompe 30, et des moyens de fixation pour fixer la pompe 30 sur le réservoir. Ces moyens de fixation comprennent ici plusieurs pièces, à savoir une coupelle 32, une bague de fixation 33 et une frette d'habillage 34. La collerette 302 du corps de pompe 300 est engagée fixement dans un logement formé par la coupelle 32. La coupelle 32 sur sa périphérie externe est en prise à l'intérieur de la bague 33. Cette bague 33 comprend un ou plusieurs profil(s) d'accrochage 331 destiné(s) à coopérer avec le col 23 du réservoir pour la fixation sur le col du réservoir. Enfin, la frette 34 vient bloquer la bague 33 en prise autour du col. Il s'agit là de moyens de fixation tout à fait classiques, et d'autres moyens de fixation peuvent être utilisés sans pour autant sortir du cadre de l'invention. On peut par exemple utiliser des moyens de fixation à visser ou à sertir. Le but des moyens de fixation est de réaliser une fixation solide et étanche des moyens de distribution 30 sur le réservoir. A cet effet, pour garantir l'étanchéité au niveau du col, il est prévu un joint de col 35 interposé entre la coupelle 32 et le bord supérieur 25 du col 23. Lorsque l'organe de distribution 3 est monté sur le réservoir comme représenté sur les diverses figures, le corps de pompe 300 s'étend à l'intérieur du col 23 dans l'ouverture 230. Les profils d'accrochage 331 de la bague 33 sont en prise en dessous du renfort 24 formé sur l'extérieur du col 23. La frette 34 s'étend autour de la bague et vient avantageusement en appui sur l'épaulement 22. Le joint de col 35 est comprimé entre la coupelle 32 et le bord supérieur 25. Le tube-plongeur 301 s'étend à l'intérieur du réservoir jusqu'à proximité de son fond. Par appui sur le poussoir 31, les moyens de distribution 30 sont actionnés, ce qui a pour effet de distribuer du produit fluide à travers un orifice de distribution (non représenté), mais qui est très souvent prévu dans le poussoir 31. Tout ce mécanisme est tout à fait conventionnel pour un distributeur de produit fluide dans le domaine de la parfumerie, de la cosmétique ou de la pharmacie.

Selon l'invention, le distributeur est pourvu de moyens d'anti-falsification ou d'inviolabilité qui ont été désignés sur les figures par la référence numérique 1, bien qu'ils se présentent sous des formes de réalisation diverses. D'ailleurs, dans ces formes de réalisation diverses, les éléments ou parties identiques ou remplissant la même fonction ont été désignés par les mêmes références numériques, bien qu'ils peuvent différer par leur forme.

On se référera tout d'abord à la figure 1 pour expliquer en détail un premier mode de réalisation de moyens d'anti-falsification qui ne fait pas partie de l'invention. Les moyens d'anti-falsification 1 comprennent un corps généralement cylindrique définissant une partie basse 10 et une partie haute 12. La partie haute 12 sert de douille de fixation sur le corps 300 des moyens de distribution 30. Quant à la partie basse 10, elle sert de manchon d'extension et de base à des moyens de butée 11 qui se présentent ici sous la forme d'une corolle tronconique dont l'extrémité annulaire libre 111 pointe vers l'extérieur et vers le haut en direction de l'épaulement 22, et plus précisément du bord interne 26. En variante, La corolle 11 peut être continue ou formée par plusieurs pattes (ou secteurs) élastiquement déformables qui sont orientées de la même manière que la corolle. On peut noter que la partie inférieure 10 forme un décrochement vers l'intérieur 105 par rapport à la paroi externe de la douille de fixation 12. Ce décrochement vers l'intérieur 105 permet de ménager un espace libre pour les moyens de butée 11 lorsqu'ils sont contraints élastiquement vers l'intérieur de manière à plaquer la corolle ou les pattes contre la partie 10. Ce décrochement vers l'intérieur 105 est notamment utile pour y loger les moyens de butée 11 lorsque les moyens d'anti-falsification 1 sont insérés dans le réservoir 2 à travers l'ouverture 230. En effet, l'ouverture 230 définit un passage restreint par rapport au volume utile 20. Il est tout de même possible d'insérer les moyens d'anti-falsification 1 à travers cette ouverture 230 du fait que les moyens de butée 11 peuvent être déformés élastiquement vers l'intérieur dans le décrochement 105. Dès que les moyens d'anti-falsification ont atteint la position finale comme représentée sur la figure 1, les moyens de butée 11 peuvent à nouveau revenir vers leur position initiale de repos dans laquelle ils pointent avec leur extrémité libre en direction du bord intérieur 26. Il n'est pas indispensable que l'extrémité libre 111 soit en contact du bord 26. Au contraire, il peut rester un petit espace entre l'extrémité 111 et le bord 26.

Les moyens d'anti-falsification 1 peuvent être maintenus sur le corps de pompe 300 en utilisant des techniques diverses, comme le collage, le soudage, ou l'emmanchage en force. La fixation des moyens d'anti-falsification 1 sur le corps de pompe 300 peut être définitive ou défaisable. En d'autres termes, il est possible de solidariser les moyens d'anti-falsification 1 et des moyens de distribution 30 de manière à former une pièce unitaire indéfaisable. En variante, il est possible de séparer les moyens d'anti-falsification 1 ou au moins une partie de ceux-ci des moyens de distribution 30.

Lorsqu'un falsificateur veut démonter le distributeur, il commence généralement par retirer la frette 34 afin d'accéder à la bague 33. En retirant la bague, les moyens de distribution (pompe ou valve) sont également retirés. Ceci a pour effet de déplacer les moyens de distribution 30 à l'intérieur du col 23 du réservoir. On comprend alors aisément qu'un léger déplacement vers le haut des moyens de distribution a pour effet de mettre l'extrémité libre 111 des moyens de butée 11 en appui contre le bord interne 26 du réservoir. Si les moyens d'anti-falsification 1 sont reliés de manière définitive aux moyens de distribution 30, la mise en butée des moyens de butée contre le bord 26 a pour effet d'empêcher l'extraction ou le retrait des moyens de distribution 30 hors du col 23. En variante, lorsque les moyens d'anti-falsification, ou une partie de ceux-ci, sont séparables des moyens de distribution 30, l'extraction des moyens de distribution aura pour effet séparer les moyens d'anti-falsification, ou une partie de ceux-ci, de sorte que les moyens d'anti-falsification, ou une partie de ceux-ci, resteront soit en place dans le col 23, soit tomberont librement à l'intérieur du réservoir. Même en cas de déformation importante de la corolle, qui peut conduire jusqu'à un retroussement de la corolle avec l'extrémité libre partant vers le bas, la corolle remplit encore toujours son rôle de moyens de butée empêchant l'extraction des moyens d'anti-falsification hors du réservoir. Dans tous les cas, les moyens d'anti-falsification 1, grâce à leurs moyens de butée, ne peuvent pas être extraits du réservoir. Dans le mode de la réalisation de la figure 1, les moyens d'anti-falsification sont réalisés de manière monobloc avec la partie supérieure 12 reliée de manière intégrale avec la partie inférieure 10. Ces moyens d'anti-falsification 1 sont soit définitivement fixés au corps 300 de la pompe 30, soit séparables dans leur totalité du corps de pompe 300. En cas de séparation, les moyens d'anti-falsification 1 tomberont librement à l'intérieur du réservoir, ce qui le rendra alors impropre à une utilisation ultérieure. En effet, les moyens de butée, du fait de leur encombrement, interdisent, ou au moins compliquent, l'extraction des moyens d'anti-falsification hors du réservoir à travers le col. Les moyens d'anti-falsification flottant librement dans le réservoir constituent une indication visuelle claire comme quoi le distributeur a été forcé.

Les moyens d'anti-falsification de la figure 2 constituent une forme de réalisation de l'invention. Les moyens d'anti-falsification 1 comprennent également une partie supérieure 12 réalisant une douille de fixation sur le corps des moyens de distribution 30 et une partie inférieure 10 servant de base à des moyens de butée 11 destinés à venir en butée contre le bord interne 26 en cas de tentative d'extraction de l'organe des moyens de distribution 30. Les moyens de butée 11 sont réalisés de manière identique ou similaire à ceux de la figure 1, c'est-à-dire avec une corolle périphérique ou des pattes qui pointent vers l'extérieur et vers le haut en direction du bord 26. Les extrémités libres des moyens de butée peuvent être séparés du bord 26 par un petit intervalle. Toutefois, les extrémités des moyens de butée peuvent également venir en contact du bord 26. Dans ce second mode de réalisation, la partie inférieure 10 est séparable de la partie supérieure 12 qui est définitivement fixée au corps des moyens de distribution 30 et/ou au col 23. On peut notamment remarquer sur la figure 2 que la partie supérieure 12 est en contact serrant autour du corps des moyens de distribution 30 : la fixation peut être réalisée par n'importe quelle technique, comme par exemple le soudage, le collage ou l'emmanchage en force. En outre, la partie supérieure 12 comprend une collerette d'appui 123 qui prend appui sur le col 23 à proximité de son bord supérieur 25. Plus précisément, le col forme un chanfrein d'entrée qui s'étend de manière annulaire sur la périphérie interne du bord supérieur 25. Dans ce mode de réalisation, il est tout à fait possible que la partie supérieure 12 ne soit pas définitivement fixée au corps des moyens de distribution 30 et que le maintien en place de la partie supérieure 12 soit entièrement réalisé par la collerette d'appui 123. Toujours selon ce mode de réalisation, la partie supérieure 12 sert d'élément de support pour une unité d'identification qui comprend par exemple une puce électronique 13 et une antenne 14 qui est bobinée autour du corps des moyens de distribution. Ces moyens d'indentification peuvent par exemple utiliser la technologie RFID (radio fréquence identification). Cette unité d'identification peut délivrer à distance des informations relatives au distributeur. La puce 13 permet le stockage d'informations alors que l'antenne 14 sert à la réception et à l'émission de signaux qui permettent en outre d'énergiser l'unité d'identification.

Comme susmentionné, la partie 12 est séparable de la partie 10 au niveau d'une jonction qui peut être réalisée par encliquetage ou emmanchage en force. La partie supérieure 12 peut former des moyens d'encliquetage 100, sous la forme d'une couronne ou de plots discrets, qui sont engagés dans un logement 101, de manière non définitive ou défaisable. En variante, la jonction qui peut être réalisée par exemple sous la forme d'un pont de matière cassant ou d'une soudure faible. Le logement 101, qui sert de logement d'encliquetage ou d'emmanchage, contient également une substance 102 qui est par exemple susceptible de réagir avec le produit fluide stocké à l'intérieur du réservoir. Il est également possible d'envisager une substance 102 qui réagit avec un rayonnement quelconque comme la lumière du jour. Le logement 101 est ouvert vers le haut, et après séparation de la partie 10 de la partie 12, ce logement est accessible, et la substance 102 peut alors entrer en contact avec le produit fluide. Tout comme dans le mode de réalisation précédent, la partie inférieure 10 sert de base aux moyens de butée 11 qui pointent vers le bord 26. Les moyens d'encliquetage 100, (et plus généralement la jonction entre les parties 10 et 12), servent ici de moyens d'obturation du logement 101 qui contient la substance 102. Les moyens d'anti-falsification forment également un dégagement périphérique permettant le logement des moyens de butée 11 lors du passage à travers le col 23. Avantageusement, ce dégagement s'étend à la fois sur la partie supérieure et la partie inférieure 10. Sur la partie supérieure 12, le dégagement peut être pourvu d'une inscription ou d'une indication 125 qui sera visible une fois que la partie 10 sera séparée de la partie 12. En effet, lorsqu'un falsificateur veut retirer les moyens de distribution 30, il va exercer une traction vers le haut ce qui a pour effet d'amener l'extrémité libre des moyens de butée 11 en contact appuyé contre le bord 26. En exerçant une force supérieure à un seuil prédéterminé, la partie 10 va se séparer de la partie 12 et tomber librement à l'intérieur du réservoir. En se séparant, les moyens de butée 11 vont dévoiler ou démasquer la partie inférieure de la partie 12, plus particulièrement au niveau du dégagement de sorte que l'inscription ou l'indication 125 sera alors visible à travers le réservoir, lorsque celui-ci est transparent. Ainsi, même en cas de simple tentative d'extraction des moyens de distribution, la partie inférieure 10 va se séparer de la partie supérieure 12 et tomber à l'intérieur du réservoir. La matière réactive 102 va alors « polluer » le produit fluide en le dénaturant de manière diverse. On peut par exemple imaginer que la matière 102 colore le produit fluide, modifie son odeur, change sa viscosité, etc. De toute façon il est nécessaire que la partie 12 soit solidaire des moyens de distribution 30, car elle va servir d'élément de transmission de traction à la partie inférieure 10.

On se référera maintenant aux figures 3a et 3b qui montrent un troisième mode de réalisation dans lequel les moyens d'anti-falsification 1 comprennent également une partie supérieure 12 servant de douille de fixation au corps de pompe et une partie inférieure 10 qui va réaliser la butée contre le bord 26 en cas de tentative d'extraction ou d'extraction des moyens de distribution hors du col du réservoir. Dans ce mode de réalisation, la partie supérieure 12 est également pourvue d'une unité d'identification qui peut être identique à celle de la figure 2. La partie supérieure 12 est fixée de manière définitive au corps des moyens de distribution par n'importe quelle technique appropriée. La partie supérieure 12 peut également former une collerette d'appui identique à celle de la figure 2. Toutefois, cette caractéristique est optionnelle. Selon l'invention, la partie supérieure 12 est pourvue de moyens d'ancrage 124 qui peuvent se présenter sous la forme d'un talon annulaire continu ou de plots discrets répartis de manière périphérique. Ces moyens d'ancrage 124 sont situés à l'extrémité inférieure de la partie supérieure 12. La partie inférieure 10 est ici réalisée à partir d'un matériau dilatable ou expansible qui est par exemple surmoulé sur les moyens d'ancrage 124. A l'état initial, la partie inférieure 10 présente un diamètre extérieur qui est sensiblement égal à celui de la partie supérieure 12, de sorte que les moyens d'anti-falsification peuvent être insérés à travers l'ouverture du réservoir sans frottement du tout ou sans frottement exagéré. Selon l'invention, le matériau constitutif de la partie inférieure 10 est susceptible de réagir avec le produit fluide situé dans le réservoir de manière à se dilater ou s'expanser, ce qui a pour effet d'augmenter son diamètre extérieur, comme on peut le voir sur la figure 3b. Il est également possible de prévoir un matériau qui réagit avec un rayonnement ou avec la chaleur. Dans tous les cas, l'expansion de la partie inférieure 10 a pour effet d'augmenter l'encombrement et ainsi créer un profil de butée 11 qui est situé à proximité du bord interne 26. Ce profil 11 va servir de moyens de butée, au même titre que la corolle ou les pattes des premier et second modes de réalisation. Lorsqu'un falsificateur veut retirer les moyens de distribution, le profil de butée 11 va venir en contact appuyé contre le bord 26. Deux situations sont alors possibles. Premièrement, la partie inférieure 10 est fixement reliée à la partie supérieure 12, et dans ce cas il n'est pas possible de retirer les moyens de distribution. Deuxièmement, la partie inférieure 10 est séparable de la partie supérieure 12 par rupture des moyens d'ancrage 124 et dans ce cas il est possible de retirer les moyens de distribution, mais la partie inférieure 10 va alors tomber librement à l'intérieur du réservoir. Là encore, les moyens d'anti-falsification comprennent des moyens de butée aptes à venir en contact de butée contre le bord interne 26 du col du réservoir.

En se référant maintenant à la figure 4, on voit une variante de réalisation qui peut être considéré comme un hybride entre les premier et second modes de réalisation. En effet, les moyens d'anti-falsification 1 sont ici réalisés de manière monobloc c'est-à-dire, avec la partie supérieure réalisée de manière monobloc avec la partie inférieure. La partie inférieure sert de support pour les moyens de butée qui pointent en direction du bord inférieur du col. Les moyens d'anti-falsification 1 sont dépourvus de collerette d'appui apte à venir en appui sur le col. Les moyens d'anti-falsification 1 peuvent être définitivement reliés aux moyens de distribution 30 de sorte qu'ils bloquent définitivement les moyens de distribution 30 dans le col. En variante, les moyens d'anti-falsification 1 peuvent être séparables des moyens de distribution 30 de sorte qu'une tentative d'extraction ou d'une extraction complète des moyens de distribution 30 a pour effet de séparer les moyens d'anti-falsification 1 qui vont alors tomber à l'intérieur du réservoir.

Sur la figure 5 qui représente un mode de réalisation qui ne fait pas partie de la présente invention, on voit des moyens d'anti-falsification 1 qui sont dépourvus de partie supérieure. Les moyens d'anti-falsification se résument ici à la partie inférieure 10 qui est directement fixée de manière définitive ou détachable au corps des moyens de distribution 30. En variante, on peut envisager de réaliser les moyens d'anti-falsification de manière monobloc avec le corps des moyens de distribution. En cas de tentative de retrait, le corps sera endommagé, ou même brisé en plusieurs fragments.

Dans le dernier mode de réalisation de la figure 6 qui constitue une variante de réalisation du troisième mode de réalisation des figures 3a et 3b, la partie inférieure 10 des moyens d'anti-falsification 1 sont également réalisés en un matériau dilatable ou expansible. Toutefois, la partie inférieure une fois expansée vient en contact appuyé contre le col, au niveau de son bord inférieur. Ceci a pour effet de fixer de manière stable les moyens d'anti-falsification 1 à l'intérieur du col. Ceci est d'autant plus réalisable que la partie supérieure 12 comprend une collerette d'appui 125 en appui sur le chanfrein d'entrée du col. En fixant de manière définitive les moyens d'anti-falsification aux moyens de distribution, on peut réaliser la fixation stable des moyens de distribution 30 à l'intérieur du col uniquement à l'aide des moyens d'anti-falsification. Dans ce cas, on peut se passer de la coupelle et de la bague de fixation ainsi que de la frette. On peut même imaginer des moyens de distribution 30, comme par exemple une pompe ou une valve dont le corps est pourvu en partie inférieure d'une couronne de matériau expansible qui va réaliser la fixation définitive de la pompe ou de la valve dans le col du réservoir. Dans ce cas, les moyens d'anti-falsification remplissent une réelle fonction de fixation définitive et indémontable de la pompe.

Les moyens d'anti-falsification, dans tous les modes de réalisation peuvent être considérés comme comprenant des moyens de butée aptes à venir en contact appuyé contre le bord interne du col du réservoir, ces moyens de butée étant fixés sur un élément de support qui vient en prise soit avec le corps des moyens de distribution, soit avec le col, ou les deux à la fois. De plus, cet élément de support peut être réalisé de manière monobloc ou divisable en deux parties, une restant fixée au corps des moyens de distribution ou au col et l'autre tombant librement dans le réservoir.

Un principe de l'invention est d'introduire un élément dans le réservoir ensemble avec l'organe de distribution (pompe, valve, bouchon, etc.), cet élément ne pouvant plus être extrait du réservoir, même en cas de retrait ou de tentative de retrait de l'organe de distribution. Bien entendu, le retrait ou la tentative de retrait ne peut être effectué dans la plupart des cas qu'après avoir préalablement retiré ou détruit les moyens de fixation qui maintenaient fermement l'organe de distribution sur ou dans le col du réservoir, ces moyens de fixation étant généralement distincts des moyens d'anti-falsification.

## Revendications

1. Distributeur de produit fluide comprenant :
- un réservoir de produit fluide (2) destiné à contenir du produit fluide, le réservoir comprenant une ouverture (230) ayant un bord supérieur externe (25) et un bord inférieur interne (26),
- un organe de distribution (3), tel qu'une pompe ou une valve,
- des moyens de fixation pour fixer l'organe de distribution dans l'ouverture (230),
- des moyens d'anti-falsification (1) distincts des moyens de fixation et solidaires de l'organe de distribution (3), les moyens d'anti-falsification venant en contact avec le bord interne (26) en cas de tentative de retrait de l'organe de distribution (3) hors de l'ouverture (230),
**caractérisé en ce que** les moyens d'anti-falsification sont solidaires d'un élément de support (12) engagé autour de l'organe de distribution (3) et pourvu de moyens d'identification (13, 14), avantageusement du type RFID.

2. Distributeur de produit fluide selon la revendication 1, dans lequel le réservoir (2) comprend un col (23) qui fait saillie à partir d'un épaulement (22), le col (23) définissant l'ouverture (230) avec le bord interne (26) formé au niveau de la jonction du col (23) et de l'épaulement (22) à l'intérieur du réservoir, le bord interne (26) présentant un diamètre supérieur à celui de l'ouverture (230), le col définissant une paroi interne (27) reliant les deux bords ensemble.

3. Distributeur de produit fluide selon la revendication 1 ou 2, dans lequel les moyens d'anti-falsification comprennent des moyens de butée (11) aptes à venir en contact de butée contre le bord interne (26), lesdits moyens de butée étant déployables entre une position d'introduction dans laquelle ils sont insérables à travers l'ouverture (230) et une position déployée dans laquelle ils s'étendent dans le réservoir en dessous du bord interne (26) de manière à pouvoir venir en contact dudit bord interne.

4. Distributeur de produit fluide selon la revendication 3, dans lequel les moyens de butée (11) sont élastiquement déformables de manière à revenir dans une position de repos qui correspond à la position déployée.

5. Distributeur de produit fluide selon la revendication 4, dans lequel les moyens de butée comprennent une corolle élastiquement déformable (11) qui pointe, en position de repos, radialement vers l'extérieur en direction du bord interne (26).

6. Distributeur de produit fluide selon la revendication 3, dans lequel les moyens de butée (11) comprennent un matériau expansible:

7. Distributeur de produit fluide selon l'une quelconque des revendications précédentes, dans lequel les moyens d'anti-falsification (1) comprennent une partie amovible (10) en cas de contact appuyé avec le bord interne (26) qui excède un seuil prédéterminé de sorte que la partie amovible (10, 12 ; 10) se sépare de l'organe de distribution (3).

8. Distributeur de produit fluide selon la revendication 7, dans lequel la partie amovible tombe librement dans le réservoir.

9. Distributeur de produit fluide selon la revendication 7, dans lequel la séparation de la partie amovible libère une substance (102) apte à réagir avec le produit fluide.

10. Distributeur de produit fluide selon la revendication 7 ou 8, dans lequel la séparation de la partie amovible dévoile une indication visuelle (125).

11. Distributeur de produit fluide selon l'une quelconque des revendications précédentes, dans lequel les moyens d'anti-falsification (1) bloquent l'organe de distribution dans l'ouverture.

12. Distributeur de produit fluide selon la revendication 3, dans lequel les moyens de butée (11) sont hors de contact du bord interne (26) en position déployée.

## Claims

1. A fluid dispenser comprising:
• a fluid reservoir (2) for containing fluid, the reservoir including an opening (230) having an outer top edge (25) and an inner bottom edge (26);
• a dispenser member (3), such as a pump or a valve;
• fastener means for fastening the dispenser member in the opening (230); and
• tamperproofing means (1) that are distinct from the fastener means and that are secured to the dispenser member (3), the tamperproofing means coming into contact with the inner edge (26) in the event of an attempt at removing the dispenser member (3) from the opening (230),
the dispenser being **characterized in that** the tamperproofing means are secured to a support element (12) that is engaged around the dispenser member (3) and that is provided with ID means (13, 14), advantageously of the RFID type.

2. A fluid dispenser according to claim 1, in which the reservoir (2) includes a neck (23) that projects from a shoulder (22), the neck (23) defining the opening (230) with its inner edge (26) formed at the junction of the neck (23) and of the shoulder (22) inside the reservoir, the inner edge (26) presenting a diameter that is greater than the diameter of the opening (230), the neck defining an inside wall (27) connecting both edges together.

3. A fluid dispenser according to claim 1 or claim 2, in which the tamperproofing means comprise abutment means (11) that are suitable for coming into abutment contact against the inner edge (26), said abutment means being deployable between an insertion position in which they are insertable through the opening (230) and a deployed position in which they extend inside the reservoir below the inner edge (26), in such a manner as to be capable of coming into contact with said inner edge.

4. A fluid dispenser according to claim 3, in which the abutment means (11) are elastically deformable in such a manner as to return to a rest position that corresponds to the deployed position.

5. A fluid dispenser according to claim 4, in which the abutment means include an elastically-deformable collar (11) that, in the rest position, points radially outwards towards the inner edge (26).

6. A fluid dispenser according to claim 3, in which the abutment means (11) comprise an expandable material.

7. A fluid dispenser according to any preceding claim, in which the tamperproofing means (1) include a removable portion (10) that is removed in the event of the bearing contact with the inner edge (26) exceeding a predetermined threshold, such that the removable portion (10, 12; 10) separates from the dispenser member (3).

8. A fluid dispenser according to claim 7, in which the removable portion sinks freely into the reservoir.

9. A fluid dispenser according to claim 7, in which the separation of the removable portion releases a substance (102) that is suitable for reacting with the fluid.

10. A fluid dispenser according to claim 7 or claim 8, in which the separation of the removable portion reveals a visual indicator (125).

11. A fluid dispenser according to any preceding claim, in which the tamperproofing means (1) block the dispenser member in the opening.

12. A fluid dispenser according to claim 3, in which, in the deployed position, the abutment means (11) are not in contact with the inner edge (26).

## Patentansprüche

1. Fluidproduktspender, aufweisend:
einen Fluidprodukt-Vorratsbehälter zur Aufnahme von Fluidprodukt, wobei der Vorratsbehälter eine Öffnung (230) aufweist, die einen oberen Außenrand (25) und einen unteren Innenrand (26) aufweist,
- ein Abgabeorgan (3), wie etwa eine Pumpe oder ein Ventil,
- Festlegungsmittel zum Festlegen des Abgabeorgans in der Öffnung (230),
- getrennte Fälschungsverhinderungsmittel (1) getrennt von den Festlegungsmitteln und gemeinsam mit dem Abgabeorgan, wobei im Fall eines Versuchs der Abnahme des Abgabeorgans (3) bei der Öffnung (230) die Fälschungsverhinderungsmittel in Kontakt mit dem Innenrand (26) gelangen,
**dadurch gekennzeichnet, dass** die Fälschungsverhinderungsmittel mit einem Tragelement (12) gemeinsam gebildet sind, das um das Abgabeorgan (3) im Eingriff steht und mit Identifizierungsmitteln (13, 14), vorteilhafterweise vom RFID-Typ versehen sind.

2. Fluidproduktspender nach Anspruch 1, wobei der Vorratsbehälter (2) einen Hals (23) aufweist, der ausgehend von einer Schulter (22) vorsteht, wobei der Hals (23) die Öffnung mit dem Innenrand (26) festlegt, der auf Höhe der Verbindungsstelle des Halses (23) an die Schulter (22) im Inneren des Vorratsbehälters gebildet ist, wobei der Innenrand (26) einen größeren Durchmesser aufweist als die Öffnung (230), wobei der Hals eine Innenwand (27) festlegt, welche die beiden Ränder miteinander verbindet.

3. Fluidproduktspender nach Anspruch 1 oder 2, wobei die Fälschungsverhinderungsmittel Anschlagmittel (11) aufweisen, die dazu dienen, in Anschlagkontakt am Innenrand (26) zu gelangen, wobei die Anschlagmittel zwischen einer Einführungsstellung, in welcher sie durch die Öffnung (230) einführbar sind und einer Stellung aufweitbar sind, in welcher sie sich in dem Vorratsbehälter unter dem Innenrand (26) erstrecken, um in Kontakt mit dem Innenrand zu gelangen.

4. Fluidproduktspender nach Anspruch 3, wobei die Anschlagmittel (11) elastisch verformbar sind, um in eine Ruhestellung rückzukehren, welche der entspannten Stellung entspricht.

5. Fluidproduktspender nach Anspruch 4, wobei die Anschlagmittel eine elastisch verformbare Krone (11) aufweisen, welche in der Ruhestellung radial nach außen in Richtung des Innenrandes (26) zeigt.

6. Fluidproduktspender nach Anspruch 3, wobei die Anschlagmittel (11) ein expandierbares Material umfassen.

7. Fluidproduktspender nach einem der vorangehenden Ansprüche, wobei die Fälschungsverhinderungsmittel (1) einen im Falle eines Anlagekontaktes am Innenrand (26) ablösbaren Teil (10) umfassen, der eine vorbestimmte Schwelle derart überwindet, dass der ablösbare Teil (10, 12; 10) sich vom Abgabeorgan (3) trennt.

8. Fluidproduktspender nach Anspruch 7, wobei der ablösbare Teil frei in den Vorratsbehälter fällt.

9. Fluidproduktspender nach Anspruch 7, wobei die Trennung des ablösbaren Teils eine Substanz (102) freisetzt, die dazu geeignet ist, mit dem Fluidprodukt zu reagieren.

10. Fluidproduktspender nach Anspruch 7 oder 8, wobei die Abtrennung des ablösbaren Teils eine Sichtanzeige (125) enthüllt.

11. Fluidproduktspender nach einem der vorangehenden Ansprüche, wobei die Fälschungsverhinderungsmittel (1) das Abgabeorgan in der Öffnung blockieren.

12. Fluidproduktspender nach Anspruch 3, wobei die Anschlagmittel (11) sich in entspannter Stellung außer Kontakt mit dem Innenrand (26) befinden.
